# EUROPÄISCHE PATENTSCHRIFT

(11) **EP 0 975 068 B1**
(45) Veröffentlichungstag und Bekanntmachung des Hinweises auf die Patenterteilung: **07.05.2003**
(21) Anmeldenummer: 99111180.8
(22) Anmeldetag: 09.06.1999
(51) Int. Cl.: H01R 24/06, H01R 24/16

(54) **Elektrische Doppelsteckdose**
Double electrical socket
Prise électrique double

(30) Priorität: 21.07.1998 DE 19832741
(43) Veröffentlichungstag der Anmeldung: 26.01.2000
(73) Patentinhaber: ABB PATENT GmbH, 68526 Ladenburg (DE)
(72) Erfinder: Claus, Frank Michael, Dipl.-Ing., 58849 Herscheid (DE)
(74) Vertreter: Miller, Toivo

(56) Entgegenhaltungen:
- EP-A- 0 825 687
- DE-B- 1 080 651
- DE-B- 1 194 024
- DE-C- 939 338
- DE-U- 1 989 891
- DE-U- 7 700 238

## Beschreibung

Die Erfindung bezieht sich auf eine elektrische Doppelsteckdose mit je einem einer jeden Steckdose zugeordneten Sockel mit einem daran gehaltenen U-förmigen Schutzleiterkontaktbügel mit Kontaktschenkeln aus elektrisch leitendem Metall, wobei die Schutzleiterkontaktbügel aus Flachmaterial ausgestanzt, gebogen und mit dem der benachbarten Steckdose zugeordneten Schutzleiterkontaktbügel leitend verbunden sind und der so gefertigte Doppel-Schutzleiterkontaktbügel an beiden Sockeln befestigt ist, wobei der Doppel-Schutzleiterkontaktbügel aus zwei baugleichen Einzel-Schutzleiterkontaktbügeln gebildet ist, die je einen geraden und einen gekröpften, durch einen Verbindungssteg miteinander verbundenen Kontaktschenkel aufweisen, wobei deren gerade Kontaktschenkel jeweils einander benachbart angeordnet sind, wobei zur Verbindung der beiden Einzel-Schutzleiterkontaktbügel ein Brückenteil vorgesehen ist und wobei das Brückenteil zumindest teilweise am Verbindungssteg jedes Einzel-Schutzleiterkontaktbügels anliegt.

Eine derartige elektrische Doppelsteckdose ist aus der DE 10 80 651 B bekannt. Es handelt sich dabei um eine Steckdose, insbesondere Mehrfachsteckdose mit Schutzkontakt, dessen Erdungsbügel im Deckel und dessen Anschlußteil im Sockel angeordnet sind. Zwischen Deckel und Sockel sind eine oder mehrere Spreizfedern vorgesehen, welche das Aufsetzen des Deckels auf den Sockel nur bei gleichzeitiger Herstellung der mechanischen Verbindung dieser beiden Teile und der elektrischen Verbindung der Erdungsbügel mit dem Anschluß zulassen.

Schutzleitersteckdosen sind als Einzel-, Doppel- und Mehrfachsteckdosen bekannt, wobei bei allen Ausführungen jeweils ein Schutzkontaktbügel mit zwei Kontaktschenkeln den Steckerstiftbuchsen zugeordnet ist.

Je nach Ausführung können die Kontaktschenkel einzeln, das heißt separat, oder einstückig, das heißt miteinander paarweise verbunden, ausgebildet sein. Bei Einzelsteckdosen ist dies unproblematisch. Bei Mehrfachsteckdosen werden in der Regel die einem Steckerpolpaar jeweils zugeordneten Schutzleiterkontaktbügel mittels eines Verbindungsleiters miteinander verbunden.

Bei Doppelsteckdosen, deren Steckerpolpaare nebeneinander angeordnet sind, sind die zugeordneten Schutzleiterkontaktbügel häufig zweiteilig ausgeführt und miteinander verschweißt oder verbördelt, um einerseits eine elektrisch leitende Verbindung sicherzustellen und um andererseits eine mechanisch sichere Lagefixierung zu erreichen.

Auch ist vorgeschlagen worden, die Schutzleiter einteilig auszuführen, wobei das ausgestanzte Rohteil durch komplizierte Biegeoperationen in die endgültige Form gebracht wird. Abhängig von der Werkzeugausstattung kann dies vorteilhaft sein. Dabei ist jedoch nicht zu übersehen, daß mit Zunahme komplizierter Biegung auch die Gefahr von Störungen zunimmt, was sich nachteilig auf den Herstellablauf auswirkt.

Es ist Aufgabe der Erfindung, eine elektrische Doppelsteckdose der eingangs genannten Art zu schaffen, deren Schutzkontaktleiterbügel möglichst einfach gestaltet sind, um die komplizierten Biegeoperationen durch einfachere Operationen zu ersetzen, so daß somit eine kostengünstige und möglichst störungsfreie Herstellung gewährleistet ist. Außerdem ist es wünschenswert, den Verschnitt zu reduzieren.

Diese Aufgabe wird erfindungsgemäß in Verbindung mit den Merkmalen des Oberbegriffes durch die kennzeichnenden Merkmale des Patentanspruchs 1 gelöst.

Eine vorteilhafte Weiterbildung der Erfindung ist im Anspruch 2 angegeben.

Der Vorteil der erfindungsgemäßen Gestaltung der Doppelsteckdosenbügel ist darin zu sehen, daß er aus zwei gleichen Einfachbügeln besteht, die durch ein unkompliziertes, das heißt einfach herzustellendes und leicht zu montierendes, Biegeteil verbunden sind. Die Form, das heißt die Geometrie, der beiden Einzelbügel ist einfacher herzustellen, als die eines kompletten einstückigen Doppelsteckerdosenbügels. Das Verbinden der beiden Einzelbügel mit Hilfe des verbindenden Brückenteils kann problemlos in eine bestehende Montagelinie integriert werden. Durch das Umbiegen und Verstemmen der Stege am Brückenteil entsteht eine formschlüssige und gasdichte Verbindung mit den Einzelbügeln. Außerdem lassen sich mit einer Variation der Geometrien im Bereich der Stege unterschiedliche Drücke für die gasdichte, elektrische Verbindung einstellen. Als vorteilhafte Alternativen zu der rein kraft- und formschlüssigen Verbindung, wie vorstehend erläutert, sind auch Anschlußmöglichkeiten wie z. B. Schraub- oder Steckanschluß möglich.

Anhand eines in der Zeichnung dargestellten Ausführungsbeispieles sollen die Erfindung, vorteilhafte Ausgestaltungen und Verbesserungen der Erfindung sowie besondere Vorteile der Erfindung näher erläutert und beschrieben werden.

### Es zeigen:

- Fig. 1: eine Seitenansicht eines aus zwei Einzel-Schutzleiterkontaktbügeln gebildeten Doppel-Schutzleiterkontaktbügels mit Brückenteil und
- Fig. 2: eine Draufsicht auf die Anordnung gemäß Fig. 1.

In Fig. 1 ist ein Doppel-Schutzleiterkontaktbügel 10 in Seitenansicht dargestellt, der aus zwei Einzel-Schutzleiterkontaktbügeln 12, 14 mit einem gemeinsamen Brückenteil 16 gebildet ist.

Jeder der beiden Einzel-Schutzleiterkontaktbügel 12, 14 ist gleichförmig, das heißt in U-Form, gestaltet und besitzt einen geraden Schenkel 11 und einen gekröpften Schenkel 13, die beide auf gleichem Niveau enden und durch einen Verbindungssteg 15 miteinander verbunden sind.

Dabei ist die Anordnung als Doppel-Schutzleiterkontaktbügel 10 derart vorgesehen, daß die Einzel-Schutzleiterkontaktbügel 12, 14 jeweils mit ihren geraden Schenkeln 11 nebeneinander, das heißt benachbart, angeordnet sind, wobei jedoch soviel Abstand eingehalten wird, daß eine geringfügige elastische Aufweitung des U-förmigen Einzel-Schutzleiterkontaktbügels 12, 14 möglich ist und nicht durch Anlage an den benachbarten Einzel-Schutzleiterkontaktbügels 12, 14 verhindert ist.

Unmittelbar neben der Abwinklung der geraden Schenkel 11 sind in dem Verbindungssteg 15 beiderseits je eine Einformung 18 vorgesehen, in welche am Brükkenteil 16 unter rechtem Winkel angeformte Laschen 20 eingreifen, die nach dem Einsetzen erneut umgebogen werden und so fest mit beiden Einzel-Schutzleiterkontaktbügeln 12, 14 verbunden sind.

An den Schenkeln 11, 13 und an dem Verbindungssteg 15 können weitere Einformungen, Anformungen oder Ausnehmungen vorgesehen sein, welche die Fixierung in der vorgesehenen Doppelsteckdose erleichtern.

## Patentansprüche

1. Elektrische Doppelsteckdose mit je einem einer jeden Steckdose zugeordneten Sockel mit einem daran gehaltenen U-förmigen Schutzleiterkontaktbügel (12, 14) mit Kontaktschenkeln (11, 13) aus elektrisch leitendem Metall, wobei die Schutzleiterkontaktbügel (12, 14) aus Flachmaterial ausgestanzt, gebogen und mit dem der benachbarten Steckdose zugeordneten Schutzleiterkontaktbügel (12, 14) leitend verbunden sind und der so gefertigte Doppel-Schutzleiterkontaktbügel (10) an beiden Sockeln befestigt ist, wobei der Doppel-Schutzleiterkontaktbügel (10) aus zwei baugleichen Einzel-Schutzleiterkontaktbügeln (12, 14) gebildet ist, die je einen geraden und einen gekröpften, durch einen Verbindungssteg (15) miteinander verbundenen Kontaktschenkel (11, 13) aufweisen, wobei deren gerade Kontaktschenkel jeweils einander benachbart angeordnet sind, wobei zur Verbindung der beiden Einzel-Schutzleiterkontaktbügel (12, 24) ein Brückenteil (16) vorgesehen ist und wobei das Brückenteil (16) zumindest teilweise am Verbindungssteg (15) jedes Einzel-Schutzleiterkontaktbügels (12, 14) anliegt, **dadurch gekennzeichnet, daß** das Brückenteil mit beiderseits an seinen Längsseiten angeformten Klemmlaschen (20) in Ausnehmungen (18) eingreift, die am Verbindungssteg (15) jedes Einzel-Schutzleiterkontaktbügels (12, 14) kompatibel eingeformt sind.

2. Elektrische Doppelsteckdose nach Anspruch 1,**dadurch gekennzeichnet, daß** die Länge des Brückenteils (16) so vorgesehen ist, daß die einander benachbarten geraden Kontaktschenkel (11) der beiden Einzel-Schutzleiterkontaktbügel (12, 14) zwischen sich einen Abstand aufweisen, daß das Brückenteil (16) wenigstens die Breite des Verbindungsstegs (15) jedes Einzel-Schutzleiterkontaktbügels (12, 14) aufweist und form- und kraftschlüssig mit den beiden Einzel-Schutzleiterkontaktbügeln (12, 14) verbunden ist.

## Claims

1. An electric double socket outlet with a base each associated with a socket outlet, which base is arranged thereon and comprises a U-shaped protective earth conductor contact bridge (12, 14) with contact legs (11, 13) made of electrically conducting material, with the protective earth conductor contact bridges (12, 14) being punched out from flat material, being bent and being conductively connected with the protective earth conductor contact bridge (12, 14) associated with the adjacent socket outlet and the thus produced double protective earth conductor contact bridge (10) being fastened to both bases, with the double protective earth conductor contact bridge (10) being formed from two similar single protective earth conductor contact bridges (12, 14) which each comprise a straight and an offset contact leg (11, 13) which are mutually connected by a connecting bridge (15), with their respective straight contact legs being disposed in a mutually adjacent fashion, with a bridge part (16) being provided for connecting the two single protective earth conductor contact bridges (12, 24) and with the bridge part (16) resting at least partly on the connecting bridge (15) of every single protective earth conductor contact bridge (12, 14), **characterized in that** the bridge part engages into recesses (18) by means of clamping lugs (20) shaped on either of its longitudinal sides, which recesses are shaped in a compatible fashion on the connecting bridge (15) of every single protective earth conductor contact bridge (12, 14).

2. An electric double socket outlet as claimed in claim 1, **characterized in that** the length of the bridge part (16) is provided in such a way that the mutually adjacent straight contact legs (11) of the two single protective earth conductor contact bridges (12, 14) are provided with a space between themselves, that the bridge part (16) is provided at least with the width of the connecting bridge (15) of every single protective earth conductor contact bridge (12, 14) and is connected in a positive and non-positive manner with the two single protective earth conductor contact bridges (12, 14).

## Revendications

1. Prise de courant double avec un socle associé à chacune des prises et sur lequel est retenu un étrier de contact de conducteur de protection (12, 14) en forme de U pourvu de branches de contact (11, 13) réalisées en un métal conducteur de l'électricité, les étriers de contact de conducteur de protection (12, 14) étant découpés dans un matériau plat, cintrés et connectés de manière conductrice à l'étrier de contact du conducteur de protection (12, 14) associé à la prise voisine, l'étrier de contact de conducteur de protection double (10) ainsi obtenu étant fixé aux deux socles, l'étrier de contact de conducteur de protection double (10) étant formé de deux étriers de contact de conducteur de protection (12, 14) individuels de construction identique qui comportent chacun deux branches de contact (11, 13), l'une droite et l'autre coudée, reliées ensemble par une baguette de liaison (15), les branches de contact droites étant disposées de manière à être voisines, un pontet (16) étant prévu pour relier les deux étriers de contact de conducteur de protection (12, 14) individuels, ledit pontet (16) venant du moins en partie en appui sur la baguette de liaison (15) de chacun des étriers de contact de conducteur de protection (12, 14) individuels, **caractérisée en ce que** le pontet s'engage, par des pattes de serrage (20) prévues sur ses deux chants, dans des évidements (18) formés de manière compatible sur la baguette de liaison (15) de chacun des étriers de contact de conducteur de protection (12, 14) individuels.

2. Prise de courant selon la revendication 1, **caractérisée en ce que** la longueur du pontet (16) est prévue être de telle sorte que les branches de contact droites (11) voisines des deux étriers de contact de conducteur de protection (12, 14) individuels présentent un écartement entre elles, que le pontet (16) a une largeur correspondant au moins à la largeur de la baguette de liaison (15) de chacun des étriers de contact de conducteur de protection (12, 14) individuels et qu'il est solidarisé aux deux étriers de contact de conducteur de protection (12, 14) individuels par l'intermédiaire d'une liaison positive et par adhérence.
